# EUROPÄISCHE PATENTSCHRIFT

(11) **EP 1 353 873 B1**
(45) Veröffentlichungstag und Bekanntmachung des Hinweises auf die Patenterteilung: **21.09.2005**
(21) Anmeldenummer: 02703503.9
(22) Anmeldetag: 18.01.2002
(51) Int. Cl.: B66C 23/693, B66C 23/40

(54) **FAHRZEUGKRAN MIT TELESKOPAUSLEGER**
MOBILE CRANE COMPRISING A TELESCOPIC JIB
GRUE AUTOMOTRICE A FLECHE TELESCOPIQUE

(30) Priorität: 22.01.2001 DE 10104310
(43) Veröffentlichungstag der Anmeldung: 22.10.2003
(73) Patentinhaber: Terex-Demag GmbH & Co. KG, 66482 Zweibrücken (DE)
(72) Erfinder: REIFENSCHEID, Christian, ZWEIBRÜCKEN 66482 (DE)
(74) Vertreter: Meissner, Peter E.
(86) Internationale Anmeldenummer: PCT/DE2002/000213
(87) Internationale Veröffentlichungsnummer: WO 2002/057177

(56) Entgegenhaltungen:
- DE-A- 2 208 625
- DE-A- 2 638 185
- DE-A- 3 343 343
- DE-A- 3 620 663
- DE-A- 3 915 518

## Beschreibung

Die Erfindung betrifft einen Fahrzeugkran mit Teleskopausleger gemäß dem Oberbegriff des Patentanspruchs 1, wie z.B. aus DE 39 15 518 A1 bekannt ist.

Aus der DE-AS 1 261 992 ist ein Fahrzeugkran mit einem über einen Antrieb teleskopierbaren Ausleger bekannt, der einen gitterförmig ausgebildeten Grundkasten aufweist, welcher über ein Drehgelenk in der Arbeitsstellung mit dem um eine vertikale Achse schwenkbaren Oberwagen des Fahrzeugkrans verbunden ist. In diesem Grundkasten ist ein aus- und einteleskopierbarer Auslegerschuss gelagert. Für den Transport des Fahrzeugskrans ist der Teleskopausleger im wesentlichen waagerecht auf dem Oberwagen angeordnet. Das Drehgelenk für die Befestigung des Grundkastens ist hierbei gelöst und der gesamte Ausleger gegenüber seiner Arbeitsstellung um ein erhebliches Stück nach hinten verschiebbar, so dass der vordere Überhang des Auslegers gegenüber dem Fahrgestell des Fahrzeugkrans in der Transportstellung wesentlich geringer ist als der Überhang, der sich unmittelbar nach dem Absenken des Teleskopauslegers aus seiner Arbeitsstellung ergibt.

Auch aus der DE 39 15 518 A1 ist ein ähnlicher, als Schwerlastkran ausgebildeter Fahrzeugkran bekannt, bei dem mehrere Innenkästen (Teleskopschüsse) aus einem Grundkasten austeleskopiert werden können. Der Teleskopausleger ist hierbei durch einen Wippzylinder aus seiner während des Transports im wesentlichen horizontalen Lage in seine Arbeitsposition aufrichtbar. Um auch in diesem Fall den Überhang des Teleskopauslegers über das vordere Ende des Fahrgestells des Fahrzeugkrans hinaus auf ein zulässiges Maß zu reduzieren, ohne dabei die Auslegerlänge zu vermindern, d.h. möglichst groß zu halten, ist auch bei diesem Fahrzeugkran vorgesehen, das Drehgelenk, mit dem der Teleskopausleger in der Arbeitsstellung gehalten wird, zur Erzielung der Transportstellung zu lösen, so dass ein horizontales Verschieben des gesamten Teleskopauslegers erfolgen kann. Um dieses Verschieben zu ermöglichen, sind spezielle Rollen zur Führung des Teleskopauslegers am Oberwagen vorgesehen. Die Verschiebung des Auslegers nach hinten in die Transportstellung wird mit Hilfe des hydraulischen Wippzylinders vorgenommen. Nachteilig bei dieser Lösung ist es, dass einerseits spezielle bauliche Vorkehrungen in Form der Rollen zur Führung des Teleskopauslegers vorgesehen werden müssen und andererseits das schwere Drehlager für den Ausleger geöffnet werden muss, so dass wiederum andere Vorkehrungen getroffen werden müssen, die einen sicheren Halt des gesamten Auflegers während des Transports gewährleisten.

Ferner ist aus der DE 33 43 343 A1 ein teleskopierbarer Kranausleger bekannt, der insbesondere im Forstbetrieb zum schnellen Bewegen von Greifwerkzeugen vorgesehen ist, die am freien Ende des Auslegers anbringbar sind. Dieser Teleskopausleger, der einen Grundkasten und zwei darin geführte Innenkästen aufweist, ist seinerseits hydraulisch schwenkbar an einem Hubarm befestigt und somit bewegbar. Der Hubarm wiederum ist an einer Säule gelagert. Der Grundkasten des Teleskopauslegers, der nur etwa halb so lang ist wie die beiden Innenkästen, ist an seinen beiden Stirnseiten offen, wobei die Innenkästen im eingefahrenen Zustand nach hinten aus dem Grundkasten herausragen. Zum Austeleskopieren der Innenkästen ist ein die Länge des Grundkastens beidseitig deutlich überragender, außen liegender Teleskopierzylinder längs am Grundkasten angeordnet, dessen ausfahrbare Kolbenstange mit ihrem freien Ende am Kopf des größeren der beiden Innenkästen angelenkt ist. Um den kleineren Innenkasten gleichzeitig und mit doppelter Geschwindigkeit im Vergleich zum größeren Innenkasten ausfahren zu können, ist ein sich über die gesamte Länge des größeren Innenkastens erstreckender und zwischen zwei Umlenkstellen umlaufender Kettenzug vorgesehen, dessen Untertrum einen Befestigungspunkt am Grundkasten und dessen Obertrum einen Befestigungspunkt am kleineren Innenkasten aufweist. Um im Bedarfsfall die beiden Innenkästen zusammen mit kleinerer Geschwindigkeiten aber entsprechend vergrößerter Teleskopierkraft ausfahren zu können, ist bei diesem Kranausleger vorgesehen, beide Innenkästen miteinander zu verriegeln und einen der beiden Befestigungspunkte zur Ankopplung des Kettenzugs lösbar auszuführen. In diesem Fall entspricht die erreichbare Teleskoplänge allerdings lediglich der Ausfahrlänge des größeren Innenkastens. Eine Abkopplung des Teleskopierantriebs ist bei diesem Kranausleger nicht vorgesehen.

Schließlich ist aus der US 3 828 941 ein Fahrzeug mit einem an einem Gelenkarm angeordneten Arbeitskorb bekannt, das zusätzlich am freien Ende des Gelenkarms mit einem Arbeitsausleger versehen ist, der aus einem kurzen Grundkasten und einem einzigen verschieblich darin gelagerten und mehr als doppelt so langen Innenkasten gebildet ist und über einen außen am Grundkasten angebrachten mehrstufigen Hydraulikzylinder, dessen Kolbenstange mit dem hinteren Ende des Innenkastens verbunden ist, ausgefahren werden kann. Im Vergleich zur Länge des Fahrzeugs macht die Gesamtlänge des Arbeitsauslegers nur einen kleinen Teil aus. Der Hydraulikzylinder ist sowohl während des Arbeitsbetriebs als auch während des Transports des Fahrzeugs mit dem Grundkasten verbunden.
Aufgabe der vorliegenden Erfindung ist es, einen Fahrzeugkran der gattungsgemäßen Art dahingehend weiterzubilden, dass unter Beibehaltung einer möglichst großen austeleskopierbaren Länge des Teleskopauslegers und ohne Notwendigkeit zum Lösen des Drehlagers am Grundkasten der Überhang des Teleskopauslegers gegenüber dem Fahrgestell des Fahrzeugkrans in der Transportstellung das zulässige Maß nicht überschreitet und der bauliche Aufwand hierfür möglichst gering ist.

Gelöst wird diese Aufgabe erfindungsgemäß durch die im Patentanspruch 1 angegebenen Merkmale. Durch die Merkmale der Unteransprüche ist dieser Fahrzeugkran in vorteilhafter Weise weiter ausgestaltbar.

Die vorliegende Erfindung sieht vor, die Lagerung des Grundkastens des Teleskopauslegers in der Arbeitsstellung auch in der Transportstellung unverändert zu lassen, d.h. ihn ohne Längsverschiebbarkeit zu lagern. Der Grundkasten weist dabei eine entsprechend dem erlaubten Maß des Überhangs übliche Länge auf. Er ist aber an seinem Fußende, in dessen Nähe sein Drehlager zum Aufrichten des Teleskopauslegers angeordnet ist, in der Weise offen oder öffenbar, dass dort eine Öffnung besteht oder gebildet wird, die so groß ist, dass der äußerste Innenkasten, also der Innenkasten mit dem größten Querschnitt, durch diese Offnung hindurchgeführt werden kann. Der innen liegende Antrieb, mit dem die einzelnen Teleskopschüsse, d.h. die Innenkästen, ausgefahren werden können und der sich daher gegenüber dem feststehenden Grundkasten abstützen muss, ist erfindungsgemäß von seiner Verbindung mit dem Grundkasten lösbar. Weiterhin sieht die Erfindung eine Einrichtung vor, zum Verschieben der Innenkästen im rückwärtigen Bereich hinter der Öffnung des Grundkastens. Das bedeutet also, dass für den Transport das gesamte Paket der Innenkästen durch die Öffnung am Fußende des Grundkastens hindurch nach hinten um ein gewisses Stück verschoben wird. Zur Erreichung der Arbeitsposition wird diese Verschiebung wieder rückgängig gemacht. Diese Maßnahme erlaubt es, die Innenkästen bezogen auf die Länge des Grundkastens mit einer deutlich größeren Länge auszuführen, ohne dass die zulässige Größe des vorderen Überhangs des Teleskopauslegers überschritten wird. Im Unterschied zu dem aus der DE 39 15 518 A1 bekannten Stand der Technik wird gemäß der vorliegenden Erfindung also nicht der gesamte Teleskopausleger für das Erreichen der Transportstellung nach hinten geschoben, sondern lediglich das Paket der Innenkästen. Aus diesem Grunde ist es nicht erforderlich, das Drehlager, mit dem der Teleskopausleger gehalten wird, zu öffnen. Außerdem sind keine zusätzlichen Rollen zur Führung der zu verschiebenen Teleskopauslegerteile erforderlich. Es können nämlich die ohnehin in den Teleskopkästen vorhandenen Gleitführungen hierfür verwendet werden.

Wie vorstehend bereits ausgeführt, muss vor dem Verschieben des Pakets der Innenkästen die Verbindung des Antriebs für das Austeleskopieren der Innenkästen mit dem Grundkasten gelöst werden. In vorteilhafter Weiterbildung der Erfindung ist daher vorgesehen, für diese Verbindung des Antriebs eine Koppeleinrichtung vorzusehen, die im Sinne einer Schnellkupplung ausgebildet ist, also in kürzester Zeit und mit geringstem Aufwand lös- und schließbar ist. Vorzugsweise ist die Koppeleinrichtung maschinell betätigbar.

Anhand des in den Figuren dargestellten Ausführungsbeispiels wird die Erfindung nachfolgend näher erläutert. Es zeigen:
- Fig. 1: die Ansicht eines erfindungsgemäßen Fahrzeugkrans,
- Fig. 2: eine schematische Seitenansicht eines Teleskopauslegers eines erfindungsgemäßen Fahrzeugkrans und
- Fig. 3: die rückwärtige Ansicht des Teleskopauslegers gemäß Fig. 2.

Der in Fig. 1 beispielhaft dargestellte Fahrzeugkran 10 weist einen Teleskopausleger 1 auf, der nach vom hin leicht schräg nach unten geneigt ist. Diese leichte Schräge dient lediglich zur Verbesserung der Straßentauglichkeit des Fahrzeugkrans 10, da sie die Sichtverhältnisse für den Fahrer verbessert. Sie hat keinen Einfluss auf das Wesen der Erfindung und ist daher im Sinne der vorliegenden Erfindung noch als im wesentlichen horizontal anzusehen. Der Teleskopausleger ist am Oberwagen 7 des Fahrzeugkrans 10 durch ein Drehgelenk 2 gelagert. Wie man am vorderen Teil des Teleskopauslegers 1 erkennt, verfügt der Teleskopausleger 1 über mehrere einteleskopierte Innenkästen. Der Fahrzeugkran 10 ist in Transportstellung gezeigt, bei der das gesamte Paket der Innenkästen gegenüber dem unverschieblich gelagerten Grundkasten 6 des Teleskopauslegers 1 nach hinten durch eine Öffnung im Grundkasten verschoben ist. Dieser Verschiebeweg ist in Figur 1 mit L_{V} bezeichnet. Die Länge des Fahrgestells ist mit L_{F} bezeichnet. Der Verschiebeweg L_{V} könnte im Bedarfsfall auch noch größer sein, so dass dann auch nach hinten ein etwas größerer Überhang des Teleskopauslegers 1 eintreten würde. Der Überhang des Teleskopauslegers 1 im vorderen Bereich ist durch das Verschieben der Innenkästen innerhalb der erlaubten Grenzen geblieben.

Die Fig. 2 und 3 zeigen, dass der Grundkasten 6 des Teleskopauslegers 1 über ein Drehgelenk 2 an Lagerstützen 9 drehbar gelagert ist, die ihrerseits mit dem Oberwagen 7 eines nicht näher dargestellten Fahrzeugkrans verbunden sind. Mittels eines über Drehgelenke am Oberwagen 7 und an der Unterseite des Grundkastens angelenkten hydraulischen Wippzylinders 8 kann der Teleskopausleger 1 aus der dargestellten im wesentlichen horizontalen Transportposition in seine Arbeitsposition aufgerichtet werden. Der hier dargestellte Teleskopausleger 1 verfügt über drei aus- und einteleskopierbare Innenkästen 3, 4, 5. Am Auslegerfuß, d.h. am hinteren Ende des Grundkastens 6, in dessen Nähe sich das Drehgelenk 2 befindet, ist der Grundkasten 6 mit einer Öffnung 11 versehen, die so groß ist, dass der äußerste Innenkasten 3, der von allen Innenkästen den größten Querschnitt aufweist, durch diese Öffnung 11 hindurch geführt werden kann. Letzteres ist in der Fig. 2 dargestellt. Der Verschiebeweg des Innenkastens 3 aus der Grundstellung gemäß Arbeitsposition in die Transportfunktion ist wiederum mit L_{V} bezeichnet. Für die Verbindung des innen liegenden Teleskopierantriebs (Teleskopzylinder 12) mit dem Grundkasten 6 kommen beispielweise Bolzenverbindungen oder ähnliches in Frage, die maschinell (z.B. hydraulisch oder elektromechanisch) betätigbar sind. Mit dem Bezugszeichen 13 ist eine entsprechende Arretierung bezeichnet. Zur Verschiebung der Innenkästen 3, 4, 5 nach hinten in die Transportposition bzw. wieder zurück in die Arbeitsposition kommen ebenfalls vorzugsweise Antriebe hydraulischer oder elektromechanischer Art in Frage. In den Fig. 1 bis 3 ist ein solcher Verschiebemechanismus 14 in schematisierter Form dargestellt worden.

### Bezugszeichenliste:

- 1: Teleskopausleger
- 2: Drehgelenk
- 3: Innenkasten
- 4: Innenkasten
- 5: Innenkasten
- 6: Grundkasten
- 7: Oberwagen
- 8: Wippzylinder
- 9: Lagerstützen
- 10: Fahrzeugkran
- 11: Öffnung
- 12: Telezylinder
- 13: Arretierung
- 14: Verschiebeeinrichtung
- L_{V}: Verschiebeweg
- L_{F}: Länge des Fahrgestells

## Patentansprüche

1. Fahrzeugkran mit einem über einen innen liegenden Antrieb teleskopierbaren Teleskopausleger (1), der einen über ein Drehgelenk (2) mit dem Oberwagen (7) des Fahrzeugkrans (10) verbundenen Grundkasten (6) und einen oder mehrere aus- und einteleskopierbare Schüsse (Innenkästen 3, 4, 5) aufweist und mittels eines Wippzylinders (8) aus einer für den Transport im wesentlichen horizontalen Position in eine Arbeitsstellung aufrichtbar ist, wobei der einteleskopierte Teleskopausleger (1) länger ist als die Länge des Fahrgestells L_{F} und wobei zumindest wesentliche Teleskopteile des einteleskopierten Teleskopauslegers (1) in der im wesentlichen horizontalen Position gegenüber dem Oberwagen (7) nach hinten verschiebbar sind, so dass der vordere Überhang des Teleskopauslegers (1) gegenüber dem Fahrgestell des Fahrzeugkrans (10) verringert wird,
**dadurch gekennzeichnet,**
- **dass** der Grundkasten (6) ohne Längsverschiebbarkeit gelagert ist,
- **dass** der Grundkasten (6) an seinem Fußende in der Weise offen oder öffenbar ist, dass der äußerste Innenkasten (3) durch die Öffnung (11) am Fußende hindurchführbar ist,
- **dass** der Antrieb für das Teleskopieren von seiner Verbindung mit dem Grundkasten (6) lösbar ist,
- **dass** eine Einrichtung (14) vorgesehen ist zum Verschieben der Innenkästen (3, 4, 5) im rückwärtigen Bereich hinter der Öffnung (11) des Grundkastens (6) und
- **dass** die Innenkästen (3, 4, 5) bezogen auf die Länge des Grundkastens (6) mit vergrößerter Länge ausgeführt sind.

2. Fahrzeugkran nach Anspruch 1,
**dadurch gekennzeichnet,**
**dass** für die Verbindung des Antriebs mit dem Grundkasten (6) eine im Sinne einer Schnellkupplung in kurzer Zeit lös- und schließbare Koppeleinrichtung (Arretierung 13) vorgesehen ist.

3. Fahrzeugkran nach Anspruch 2,
**dadurch gekennzeichnet,**
**dass** die Koppeleinrichtung maschinell betätigbar ist.

## Claims

1. A mobile crane with a telescopic boom (1) which can be telescoped via an internal drive, and which has a base section (6) connected via a rotary joint (2) to the superstructure (7) of the mobile crane (10), and one or more telescopically extendable and retractable sections (inner sections 3, 4, 5), and can be erected by means of a luffing cylinder (8) from a substantially horizontal position for transport into an operating position, the telescopically retracted telescopic boom (1) being longer than the length L_{F} of the running gear and at least essential telescopic parts of the telescopically retracted telescopic boom (1) can be displaced backwards in the substantially horizontal position with respect to the superstructure (7), so that the front overhang of the telescopic boom (1) with respect to the running gear of the mobile crane (10) is reduced,
**characterised in that**
- the base section (6) is mounted without the ability to be displaced longitudinally,
- the base section (6) is open or can be opened at its bottom end such that the outermost inner section (3) can be guided through the opening (11) at the bottom end,
- the drive for telescoping can be detached from its connection with the base section (6),
- a means (14) is provided for displacing the inner sections (3, 4, 5) in the rearward region behind the opening (11) in the base section (6),
and
- the inner sections (3, 4, 5) are designed with increased length relative to the length of the base section (6).

2. A mobile crane according to Claim 1,
**characterised in that**
a coupling means (locking means (13) which can be detached and closed in a short time in the manner of a rapid-action coupling is provided for connecting the drive to the base section (6).

3. A mobile crane according to Claim 2,
**characterised in that**
the coupling means can be actuated by machine.

## Revendications

1. Grue automotrice avec une flèche télescopique (1) pouvant être télescopée par l'intermédiaire d'un entraînement situé à l'intérieur, qui comporte un caisson de base (6) relié par l'intermédiaire d'une articulation tournante (2) à la partie supérieure (7) de la grue automotrice (10) et un ou plusieurs tronçons pouvant être rentrés et sortis (caissons intérieurs 3, 4, 5) et qui peut être relevée au moyen d'un vérin de relevage (8) à partir d'une position essentiellement horizontale pour le transport jusqu'à une position de fonctionnement, la flèche télescopique rentrée (1) étant plus longue que la longueur du châssis L_{F} et au moins des parties télescopiques essentielles de la flèche télescopique rentrée (1) étant déplaçables vers l'arrière par rapport à la partie supérieure (7) dans la position essentiellement horizontale, de telle manière que le porte-à-faux avant de la flèche télescopique (1) est réduit par rapport au châssis de la grue automotrice (10),
**caractérisée en ce que**
- le caisson de base (6) est monté sans possibilité de déplacement longitudinal,
- le caisson de base (6) est ouvert ou peut être ouvert à son extrémité de pied de telle manière que le caisson intérieur externe (3) peut passer par l'ouverture (11) à l'extrémité de pied,
- l'entraînement pour le télescopage est séparable de sa liaison avec le caisson de base (6),
- un dispositif (14) est prévu pour déplacer les caissons intérieurs (3, 4, 5) dans la zone arrière derrière l'ouverture (11) du caisson de base (6) et
- les caissons intérieurs (3, 4, 5) sont réalisés avec une longueur augmentée par rapport à la longueur du caisson de base (6).

2. Grue automotrice selon la revendication 1,
**caractérisée en ce que**, pour la liaison de l'entraînement avec le caisson de base (6), il est prévu un dispositif d'accouplement (blocage 13) pouvant être séparé et fermé en un temps bref dans le sens d'un raccord rapide.

3. Grue automotrice selon la revendication 2,
**caractérisé en ce que** le dispositif d'accouplement peut être actionné mécaniquement.
